# EUROPÄISCHE PATENTSCHRIFT

(11) **EP 3 205 605 B1**
(45) Veröffentlichungstag und Bekanntmachung des Hinweises auf die Patenterteilung: **26.05.2021**
(21) Anmeldenummer: 16155224.5
(22) Anmeldetag: 11.02.2016
(51) Int. Cl.: B65D 88/68, B65D 88/72, B01F 15/02

(54) **VORTEX AUSLASS**
VORTEX DISCHARGE
ÉVACUATION VORTEX

(43) Veröffentlichungstag der Anmeldung: 16.08.2017
(73) Patentinhaber: IBAU Hamburg Ingenieurgesellschaft, 20459 Hamburg (DE)
(72) Erfinder: URBACH, Ingo, 22549 Hamburg (DE)
(74) Vertreter: Raffay & Fleck

(56) Entgegenhaltungen:
- DE-A1- 3 103 726
- DE-A1-102010 018 841
- DE-B- 1 277 119
- GB-A- 1 103 445
- GB-A- 2 162 778
- US-A- 2 714 043
- US-A- 4 496 076

## Beschreibung

Die vorliegende Anmeldung betrifft eine Auslassvorrichtung, einen Mischer sowie ein Verfahren zum Auslassen von Schüttgut.

Schüttgut wird teilweise in einem Behälter gelagert, zwischengelagert oder gemischt und muss aus diesem entladen werden. Dazu wird teilweise eine Schwerkraft getriebene Entladung genutzt, indem im unteren Bereich des Behältnisses eine verschließbare Öffnung vorgesehen wird. Dabei ist die verschließbare Öffnung so zu wählen, dass sie sicher und reproduzierbar verschlossen werden kann. Problematisch hierbei ist nicht nur das sichere Verschließen, sondern auch der, gerade bei großen Öffnungen dafür notwendige Aufwand bzw. der daran entstehende Verschleiß. Entscheidend sind, gerade auch bei großen Öffnungen, auch notwendige Zeiten für das Öffnen und insbesondere Schließen. Aus diesem Grund hat man begonnen, kleinere Öffnungen bzw. eine Vielzahl kleinerer Öffnungen vorzusehen und somit auch eine Vielzahl von Absperrvorrichtungen, jeweils eine pro Öffnung, vorzusehen.

Dadurch steigt aber nicht nur der Aufwand, da eine Vielzahl von Absperrrichtungen vorzusehen ist, sondern kann ggf. auch die Entladezeit negativ beeinflusst werden, da der insgesamt zur Verfügung stehende Querschnitt reduziert wird und insbesondere auch Reibungen an den vermehrt vorhandenen Grenzflächen auftreten. Aus der DE 1 277 119 ist bekannt, dass die Schwerkraft getriebene Entladung durch pneumatische Förderung verbessert werden kann. In der Vorrichtung werden in dem konischen Teil eines Druckgefäßes Druckluftdüsen in unterschiedlicher Höhe in der Gefäßwand angeordnet. Die Düsen ragen dabei aus der Wand hinaus und sind schräg nach unten zur Gefäßachse sowie zur Tangente am Einführungspunkt der Düsen in die Gefäßwand gerichtet, um so mittels einer gelenkten Druckluftströmung eine Schraubenbewegung der Masse zu erzeugen. Die DE 1 277 119 offenbart eine Auslassvorrichtung entsprechend dem Oberbegriff des Anspruchs 1 und ein Verfahren zur Entladung entsprechend dem Oberbegriff des Anspruchs 11.

Die Aufgabe der vorliegenden Erfindung ist es somit eine verbesserte Auslassvorrichtung bzw. einen verbesserten Mischer oder Tank bzw. ein verbessertes Verfahren zur Schwerkraft getriebenen Entladung von Schüttgut anzugeben.

Dies wird gelöst durch eine Auslassvorrichtung gemäß Anspruch 1, einen Mischer oder Tank gemäß Anspruch 10 sowie ein Verfahren nach Anspruch 11.

Die abhängigen Ansprüche geben vorteilhafte Weiterbildungen an.

Eine erfindungsgemäße Auslassvorrichtung zur Schwerkraft getriebenen Entladung von Schüttgut weist eine sich nach unten verengende trichterförmige Verjüngung auf, wobei im Bereich der trichterförmigen Verjüngung Gasauslassdüsen angeordnet sind. Dabei sind die Gasauslassdüsen erfindungsgemäß so angeordnet und ausgebildet, dass die von Ihnen ausgegebenen Gasstrahlen tangential an jeweils einer sich nach unten verjüngenden und in der trichterförmigen Verjüngung gedacht angeordneten Raumspirale anliegen.

Die Gasauslassdüsen können auf verschiedenste Art und Weise ausgebildet werden. Entscheidend ist dabei, dass das Gas in eine vorgegebene Richtung beschleunigt und somit zumindest zu einem gewissen Grad gerichtet aus der Gasauslassdüse ausgegeben wird. Als Gas kommen hier insbesondere Luft oder andere nicht explosive Gase in Frage. Die gedachte Raumspirale befindet sich innerhalb der trichterförmigen Verjüngung und verjüngt sich mit zunehmender Verengung der trichterförmigen Verjüngung ebenfalls.

Die Raumspiralen können auf unterschiedlichen Arten und Weisen ausgebildet sein. So kann es sich beispielsweise um eine in der Aufsicht archimedische oder hyperbolische Spirale handeln. Aber auch logarithmische, fermatsche Spirale, Wurzelschnecken oder Abschnitte von Lituusspiralen oder Klothoide sind hier denkbar. Diese sind sodann in den Raum derart gestreckt, dass ihre inneren Bereiche nach unten herausgezogen sind. Dabei können sich in der seitlichen Ansicht unterschiedliche Hüllkurven der Raumspirale ergeben. Die Hüllkurven haben insofern die Gemeinsamkeit, dass sie sich nach unten hin stetig verjüngen. Ihre Begrenzung kann dabei in der seitlichen Ansicht bzw. im Längsschnitt aber als Gerade oder Kurve, beispielsweise Hyperbel, gegeben sein. Die gedachten Raumspiralen weisen dabei mindestens zwei, insbesondere mindestens vier Umdrehungen auf, an denen Gasstrahlen der Gasauslassdüsen tangential anliegen. Dabei liegen pro Umdrehung mindestens zwei, insbesondere mindestens vier, Gasstrahlen der Gasauslassdüsen an.

Die Verjüngung und/oder die gedachte Raumspirale weisen dabei eine Höhe von bevorzugt 50 bis 250mm und/oder bevorzugt 50 - 80% des freien Durchmessers auf. Dabei ist die Höhe der gedachten Raumspirale zu bestimmen durch den obersten Punkt der gedachten Raumspirale, an dem ein Gasstrahl tangential anliegt und dem untersten Punkt der gedachten Raumspirale, an dem ein Gasstrahl tangential anliegt. Insbesondere liegen dazwischen an jeder Umdrehung der gedachten Raumspirale insbesondere vier Gasstrahlen tangential an.

Die Verjüngung weist insbesondere über ihren gesamten Höhenbereich jeweils kreisförmige Querschnitte auf.

Die Gasstrahlen werden nie eine linienförmige Ausbreitung aufweisen, sondern nur zu einem gewissen Grad gerichtet sein. Hier wird insbesondere eine Aufweitung von weniger als 20°, insbesondere weniger als 15°, bevorzugt. Die Ausweitung des Gasstrahls ist dabei in einer Situation ohne Schüttgut zu betrachten, bei der der Gasstrahl also in einem evakuierten oder maximal mit Gas, insbesondere Luft mit Atmosphärendruck gefüllten Umgebung betrachtet wird. Zur Bestimmung, inwiefern der Gasstrahl an der gedachten Raumspirale anliegt, wird die Mittellinie des Gasstrahls verwendet und ihre Orientierung bzw. Lage zur gedachten Raumspirale analysiert. Fertigungstechnisch sind dabei selbstverständlich Schwankungen und Abweichungen hinzunehmen, insbesondere solche, die unterhalb der Aufweitung des Gasstrahls, insbesondere unterhalb der hier als Obergrenze angegebenen Größe der Ausweitung des Gasstrahls liegen.

Die gedachte Raumspirale weist dabei insbesondere eine maximale Breite bzw. einen maximalen Durchmesser auf, der bei 40-100% des Durchmessers der Verjüngung in der Höhe der maximalen Breite der gedachten Raumspirale liegt. Die trichterförmige Verjüngung wird insbesondere durch eine diese begrenzende Struktur, beispielsweise aus einem Blech oder anderen Werkstoffen, gebildet. Die Grenzfläche ist dabei insbesondere glatt und ohne vorstehende Teile, insbesondere auch ohne Leitbleche, ausgeführt. Erfindungsgemäss stehen auch die Gasauslassdüsen nicht aus dieser Begrenzung der Verjüngung hervor. Somit bildet die Begrenzung oder Grenzfläche der trichterförmigen Verjüngung insbesondere eine glatte trichterförmige Form aus.

Durch die Gasstrahlen wird das zumindest teilweise Schüttgut nicht nur in eine spiralförmige abwärts gerichtete Rotation gebracht, sondern wird es auch zumindest teilweise fluidisiert. Durch diese Zusammenwirkung kann eine besonders effiziente Schwerkraft getriebene Entladung von Schüttgut auch durch kleine Öffnungen erfolgen.

Mit besonderem Vorteil liegen die ausgegebenen Gasstrahlen in einem Abstand von 0-10 cm von ihrem Austrittspunkt aus der jeweiligen Gasauslassdüse an der jeweiligen gedachten Raumspirale tangential an.

Dadurch wird der Weg der Gasstrahlen bis zur tangentialen Berührung der gedachten Raumspirale minimiert, wodurch eine besonders effiziente Entladung und geringe Abschwächung des Gasstrahls bis zu diesem Punkt erfolgen kann. Mit besonderem Vorteil weisen die Raumspiralen eine gemeinsame Rotationsachse auf. So können beispielsweise identische oder unterschiedliche gedachte Raumspiralen eine gemeinsame Rotationsachse aufweisen, beispielsweise indem identische Raumspiralen gegeneinander rotiert gedacht angeordnet sind und eine gemeinsame Rotationsachse aufweisen oder indem beispielsweise unterschiedliche Raumspiralen, insbesondere solche mit unterschiedlichen Breiten oder Durchmessern an der jeweils gemeinsamen Höhe eine gemeinsame Rotationsachse teilen, insbesondere indem beispielsweise eine innere gedachte Raumspirale innerhalb einer äußeren gedachten Raumspirale auf einer gemeinsamen Rotationsachse angeordnet sind.

Als Rotationsachse wird dabei insbesondere eine in der Erstreckung in die Höhe der Raumspirale ausgerichtete, insbesondere senkrecht zur Horizontalen ausgerichtete, insbesondere senkrecht zur Horizontalen ausgerichtete, Achse durch den Punkt, in dem sich die verjüngende Raumspirale in einen Punkt verjüngen würde, betrachtet. Dieser Punkt kann beispielsweise bei der mathematischen Definition der plattgedrückten Raumspirale ohne Achsverschiebung durch den Nullpunkt des Koordinatensystem gegeben sein. Die Raumspirale ist insbesondere mittig oder konzentrisch in der Verjüngung angeordnet, so dass insbesondere die Rotationsachse der Raumspirale mit der Punktspiegelachse der Verjüngung, die insbesondere einen kreisförmigen Querschnitt aufweist, überein fällt.

Mit besonderem Vorteil sind die Raumspiralen jedoch identisch und insbesondere auch deckungsgleich angeordnet, so dass es sich insbesondere nur um eine einzige Raumspirale handelt, an denen alle Gasstrahlen tangential anliegen. Mit besonderem Vorteil sind zumindest maximal zwei Raumspiralen gedacht, an denen zusammen alle Gasstrahlen der Gasauslassdüsen tangential anliegen.

Mit besonderem Vorteil weisen die Raumspiralen, bei seitlicher Ansicht bzw. im Längsschnitt, eine Kurve der Verjüngung, eine Hüllkurve, auf, die mit der Kurve der Verjüngung der trichterförmigen Verjüngung identisch ist oder aus ihr durch maßstabsgetraue Verkleinerung zu erhalten ist. Insbesondere bleibt der Abstand der Hüllkurve der Raumspirale zur Verjüngung, gemessen in der Horizontalen, konstant oder verkleinert sich kontinuierlich nach unten hin, er ist insbesondere relativ gesehen zur Breite bzw. zum Durchmesser der Verjüngung konstant.

Durch eine gewisse Mindestanzahl von Gasstrahlen pro Raumspirale wird eine besonders effiziente Beschleunigung bzw. Bewegungsbeeinflussung des zu entladenden Schüttgutes erreicht. Mit besonderem Vorteil ist auch die Geschwindigkeit der Gasstrahlen der Gasauslassdüsen unterschiedlich bemessen, insbesondere steigt sie mit tieferer, also weiter unten liegender, Lage des Kontaktpunktes der Gasstrahlen an der Raumspirale. Dadurch lässt sich eine besonders effiziente Entleerung erreichen, da auch das Schüttgut mit fortschreitender Verjüngung bei gleichbleibender Strömungsmenge zu beschleunigen ist.

Mit besonderem Vorteil sind die Gasauslassdüsen so angeordnet, dass die Gasstrahlen horizontal oder nach unten hin geneigt ausgegeben werden. Mit besonderem Vorteil sind sie unter einem Winkel zur Horizontalen nach unten geneigt, der auch dem der Neigung zur Horizontalen des Kontaktpunktes des Gasstrahls an der Raumspirale entspricht oder zwischen 0° und dieser Neigung liegt.

Auch dies beeinflusst die Entladung positiv, da dadurch eine Beschleunigung in Richtung des Ausganges aus der Verjüngung bzw. des Endes der Verjüngung erreicht wird.

Mit besonderem Vorteil sind die Gasauslassdüsen auf einer Begrenzung der sich nach unten verengenden trichterförmigen Verjüngung angeordnet, so dass sie nicht in die Verjüngung hineinragen.

Die Gasauslassdüsen können dabei auf verschiedene Art und Weisen ausgebildet sein. So ist beispielsweise bei einer größeren Materialstärke der Begrenzung eine einfache Bohrung durch diese Begrenzung als Düse ausreichend, insbesondere wenn sich diese Bohrung zur trichterförmigen Verjüngung bzw. zum trichterförmigen Inneren hin verjüngt. Alternativ kann beispielsweise auch eine entsprechende Düse oder ein entsprechendes Rohr an die Begrenzung angesetzt oder in diese eingesteckt sein, insbesondere von außen. Auch ist es möglich, durch einen Materialaufbau außerhalb der Begrenzung, der die trichterförmige Verjüngung von außen zu mindestens 50% umschließt, beispielsweise durch einen Schaum oder Kunststoff, in dem entsprechende Aussparungen eingebracht sind, Gasauslassdüsen zu erzeugen, die dann, beispielsweise in einem Loch der Begrenzung, die beispielsweise durch Blech oder andere Werkstoffe erzeugt sein kann, münden.

Mit besonderem Vorteil beträgt der freie Durchmesser der trichterförmigen Verjüngung 200-400 mm. Mit dem freien Durchmesser der Verjüngung ist der Durchmesser der Verjüngung gemeint, der den kleinsten Wert aufweist. Insbesondere mündet dieser frei Durchmesser in eine Verschlussvorrichtung, beispielsweise ein Ventil, die insbesondere mindestens denselben freien Durchmesser aufweist oder in eine weitere Fördervorrichtung, insbesondere ein Rohr, das insbesondere mindestens ebenfalls den gleichen Durchmesser, insbesondere den gleichen Durchmesser aufweist.

Mit besonderem Vorteil weist die Verjüngung eine Verjüngung um 10-50% bezogen auf den Durchmesser oder die freie Querschnittsfläche auf und/oder weist sie eine Höhe von 30-200% der Verjüngung, auf. Die Verjüngung ist dabei die Veränderung der längsten freien Strecke bzw. des Durchmessers über die trichterförmige Verjüngung.

Mit besonderem Vorteil sind die Gasauslassdüsen so angeordnet, dass die Gasstrahlen an Punkten auf der trichterförmigen Verjüngung austreten, die selbst wieder Spirallinien auf der trichterförmigen Verjüngung bilden. Dabei sind insbesondere pro auf der trichterförmigen Verjüngung durch die Gasauslassdüsen gebildeten Spirallinien mindestens vier Gasauslassdüsen angeordnet. Mit besonderem Vorteil handelt es sich bei diesen Spirallinien um Projektionen von Abschnitten der gedachten Raumspirale, an der die jeweiligen Gasstrahlen tangential anliegen. Eine solche Projektion erfolgt insbesondere punktförmig von einem Punkt auf der Rotationachse der gedachten Raumspirale aus, insbesondere horizontal nach außen oder leicht nach oben gerichtet, wobei unter dieser Ausrichtung der Verlauf der Projektionslinien zu verstehen ist.

Die Aufgabe wird auch gelöst durch einen Mischer oder Tank für Schüttgut aufweisend auf seiner Unterseite mindestens eine, insbesondere mindestens zwei, bevorzugt drei, Auslassvorrichtungen nach einem der Ansprüche 1-9.

Mit besonderem Vorteil ist zwischen oder im Bereich um die mindestens eine Auslassvorrichtung mindestens eine Fluidisierungsvorrichtung vorgesehen, die Gas einbläst. Dieses Gas kann dabei auch gerichtet eingeblasen werden und insbesondere in einer Orientierung, die einer Fortsetzung der gedachten Raumspirale entspricht, wobei die gedachte Raumspirale zu diesem Zweck oberhalb der Verjüngung nach unten hin gestaucht, insbesondere zweidimensional oder auf die Oberfläche des Tanks oder Mischers projiziert zu betrachten ist. Durch eine solche gerichtete Fluidisierung außerhalb der Auslassvorrichtung im Mischer oder Tank kann das Schüttgut schon vor Eintritt in die Verjüngung in eine korrespondierende Rotation versetzt werden. Dabei ist eine solche gerichtete Fluidisierung insbesondere im Bereich von der halben bis vierfachen Länge der größten Erstreckung der Verjüngung um diese, insbesondere kreisförmig herum, angeordnet.

Gelöst wird die Aufgabe auch durch ein Verfahren zur Schwerkraft getriebenen Entladung von Schüttgut entsprechend Anspruch 11.

In Bezug auf die Anordnung der Gasstrahlen, der Raumspirale bzw. die Ausbildung der Verjüngung und der Gasstrahl sind die obigen Ausführungen entsprechend zu übertragen. Mit besonderem Vorteil wird das Schüttgut am Ende der Verjüngung in ein Rohr, insbesondere mit konstantem Durchmesser, und/oder eine Absperrvorrichtung geführt, wobei insbesondere das Rohr bzw. die Absperrvorrichtung mindestens, insbesondere genau den, freien Durchmesser der Verjüngung an deren Ende aufweist.

Weitere vorteilhafte Ausbildungen und weitere Aspekte sollen im Folgenden rein schematisch und exemplarisch anhand der schematischen Figuren erläutert werden. Dabei zeigen:
- Fig. 1: eine seitliche Ansicht einer Spirale in einem Querschnitt durch eine trichterförmige Verjüngung;
- Fig. 2: einen Schnitt durch einen Tank mit trichterförmiger Verjüngung und eine darin angeordnete Spirale;
- Fig. 3: eine Aufsicht auf eine trichterförmige Verjüngung mit darin angeordneter Spirale; und
- Fig. 4: eine Aufsicht auf eine trichterförmige Verjüngung.

Fig. 1 zeigt einen Querschnitt durch eine trichterförmige Verjüngung 4 mit konstanter Verjüngung oder Neigung. Darin angeordnet ist die Ansicht einer Raumspirale 1, die jedoch nicht im Schnitt gezeigt, sondern vollständig dargestellt ist. Die Raumspirale 1 weist eine Rotationsachse 2 auf, die auch die Spiegelachse der im Querschnitt kreisförmigen Verjüngung 4 darstellt. Gezeigt ist auch ein Abschnitt der Hüllkurve 3 der Spirale, die ebenfalls gradlinig verläuft und mit einem konstanten Abstand zur Begrenzung der Verjüngung 4 angeordnet ist.

Fig. 2 zeigt einen Querschnitt durch einen Tank mit einer Auslassvorrichtung. Darin, ebenfalls nicht im Querschnitt, sondern perspektivisch angeordnet, ist eine Raumspirale 1 gezeigt. Der Tank 5 weist in dieser Darstellung keine obere Begrenzung auf und weist an seiner unteren Begrenzung eine Auslassvorrichtung auf, die eine trichterförmige Verjüngung 4 aufweist. Innerhalb dieser trichterförmigen Verjüngung 4 ist eine gedachte Raumspirale 1 gezeigt, die eine Rotationsachse 2 aufweist, die mit der Spiegelachse der im Querschnitt kreisförmigen Verjüngung 4 zusammenfällt. Außerhalb der trichterförmigen, im Querschnitt kreisförmigen Verjüngung 4 ist ein Schaumkern 5 angeordnet, der Durchtrittsöffnungen aufweist, die als Gasauslassdüsen 6 ausgebildet sind und die durch die trichterförmige Verjüngung 4 bzw. deren Begrenzung hindurchtreten und somit Gas, das aus einem Luftraum 7 durch die Aussparungen im Schaumkern 5 hindurch in die trichterförmige Verjüngung durchlassen kann. Unterhalb der trichterförmigen Verjüngung ist ein im Querschnitt konstantes Rohr 8 gezeigt, dessen freier Querschnitt mit dem freien Querschnitt der trichterförmigen Verjüngung 4 übereinstimmt. Innerhalb des Rohres 8 ist ein Ventil 9 angeordnet. Das im Tank befindliche Schüttgut kann bei geöffnetem Ventil 9 durch die trichterförmige Verjüngung hindurch in das Rohr und durch das Ventil 9 strömen. Zur Verbesserung dieser Strömung oder der Entladung aus dem Tank 5 wird durch die Gasauslassdüsen 6 eine Gasströmung in die Verjüngung induziert, deren Gasstrahlen tangential an der Raumspirale 1 anliegen. Ein solches Anliegen ist in der folgenden Figur 3 veranschaulicht. Figur 3 zeigt eine Aufsicht von oben auf eine trichterförmige Verjüngung 4. Diese weist einen freien Querschnitt 12 und einen größten Durchmesser 11 auf. Innerhalb dieser trichterförmigen Verjüngung 4 angeordnet ist eine Raumspirale 1. Diese erstreckt sich über die trichterförmige Verjüngung und stellt somit eine Raumspirale dar, wie sie in den Figuren 1 und 2 gezeigt wurde.

Gezeigt sind vier Gasauslassdüsen 6, wobei die am größten freien Durchmesser angeordneten Gasauslassdüsen als Düsen im Querschnitt dargestellt sind und die weiter innen angeordneten Gasauslassdüsen 6 nur mit ihrer Austrittsöffnung durch die trichterförmige Verjüngung 4 gezeigt sind. Aus diesen Gasauslassöffnungen 6 erstreckt sich jeweils ein Gasstrahl, der tangential an einer gemeinsamen gedachten Raumspirale 1 anliegt. Der Gasstrahl ist hier idealisiert mit einem Öffnungswinkel von 0° gezeigt.

Fig. 4 zeigt eine Aufsicht auf eine trichterförmige Verjüngung 4 mit darin mündenden Gasauslassdüsen 6. Die Gasauslassdüsen 6 sind selbst auf Spirallinien angeordnet. Diese Anordnung sagt jedoch nichts über die Orientierung der Gasauslassstrahlen aus, welche erfindungsgemäß tangential an jeweils einer gedachten Raumspirale anliegen. Die Anordnung der Gasauslassdüsen auf derartigen Spirallinien unterstützt die Entladung.
- 1: Spirale
- 2: Rotationsachse
- 3: Hüllkurve
- 4: Trichterförmige Verjüngung
- 5: Tank
- 6: Gasauslassdüse
- 7: Luftkasten
- 8: Rohr
- 9: Ventil
- 10: Gasstrahl
- 11: Größter Querschnitt durch die Verjüngung
- 12: Freier Querschnitt der Verjüngung

## Patentansprüche

1. Auslassvorrichtung zur Schwerkraft getriebenen Entladung von Schüttgut aufweisend eine sich nach unten verengende trichterförmige Verjüngung (4), wobei im Bereich der trichterförmigen Verjüngung (4) Gasauslassdüsen (6) angeordnet sind und die Gasauslassdüsen (6) so angeordnet und ausgebildet sind, dass die von ihnen ausgegeben Gasstrahlen (10) tangential bezogen auf Mittellinien der Gasstrahlen (10) an jeweils einer, sich nach unten verjüngenden und in der trichterförmigen Verjüngung (4) gedacht angeordneten Raumspirale (1) anliegen, **dadurch gekennzeichnet, dass** die gedachten Raumspiralen (1) mindestens zwei Umdrehungen aufweisen, an denen die Gasstrahlen (10) der Gasauslassdüsen (6) tangential bezogen auf Mittellinien der Gasstrahlen (10) anliegen, wobei pro Umdrehung mindestens zwei Gasstrahlen (10) der Gasauslassdüsen (6) anliegen, und wobei die Gasauslassdüsen (6) auf einer Begrenzung der sich nach unten verengenden trichterförmigen Verjüngung (4) angeordnet sind und nicht in die Verjüngung hinein ragen.

2. Auslassvorrichtung nach Anspruch 1, wobei die ausgegebenen Gasstrahlen (10) in einem Abstand von 0 bis 10 cm vom Austrittspunkt aus der jeweiligen Gasauslassdüse (6) an der jeweiligen Raumspirale (1) tangential anliegen.

3. Auslassvorrichtung nach einem der vorstehenden Ansprüche, wobei die Raumspiralen (1) eine gemeinsame Rotationsachse (2) aufweisen und insbesondere um die gemeinsame Rotationsachse (2) gegeneinander rotiert angeordnet sind.

4. Auslassvorrichtung nach einem der vorstehenden Ansprüche, wobei die Raumspiralen (1) identisch und insbesondere deckungsgleich angeordnet sind.

5. Auslassvorrichtung nach einem der vorstehenden Ansprüche, wobei am Ende der Verjüngung ein Rohr (8) mit konstantem Durchmesser und/oder eine Absperrvorrichtung (9) angeordnet ist.

6. Auslassvorrichtung nach einem der vorstehenden Ansprüche, wobei die Raumspiralen (1) eine Kurve der Verjüngung aufweisen, die mit der Kurve der Verjüngung der trichterförmigen Verjüngung (4) identisch ist oder aus ihr durch maßstabsgetreue Verkleinerung zu erhalten ist.

7. Auslassvorrichtung nach einem der vorstehenden Ansprüche, wobei die Gasauslassdüsen (6) so angeordnet sind, dass an mindestens einer, insbesondere mindestens drei, der Raumspiralen (1) jeweils mindestens von drei der Gasauslassdüsen (6) ausgegeben Gasstrahlen (10) tangential anliegen.

8. Auslassvorrichtung nach einem der vorstehenden Ansprüche, wobei der freie Durchmesser der Verjüngung 200 bis 400 mm beträgt.

9. Auslassvorrichtung nach einem der vorstehenden Ansprüche, wobei die Verjüngung eine Verjüngung um 10 bis 50% darstellt und/oder eine Höhe von 30% bis 200 % der Verjüngung aufweist.

10. Mischer oder Tank (5) für Schüttgut aufweisend auf seiner Unterseite mindestens eine, insbesondere mindestens zwei, Auslassvorrichtungen nach einem der vorstehenden Ansprüche.

11. Verfahren zur Schwerkraft getriebenen Entladung von Schüttgut, bei dem das Schüttgut durch eine sich nach unten verengende trichterförmige Verjüngung (4) geführt wird, und das Schüttgut im Bereich der trichterförmigen Verjüngung (4) durch Gasstrahlen (10) austretend aus Gasauslassdüsen (6) fluidisiert wird, wobei die Gasstrahlen (10) so angeordnet und ausgebildet werden, dass sie tangential bezogen auf Mittellinien der Gasstrahlen (10) an jeweils einer, sich nach unten verjüngenden und in der trichterförmigen Verjüngung (4) gedacht angeordneten Raumspirale (1) anliegen, **dadurch gekennzeichnet, dass** die gedachten Raumspiralen (1) mindestens zwei Umdrehungen aufweisen, an denen die Gasstrahlen (10) der Gasauslassdüsen tangential bezogen auf Mittellinien der Gasstrahlen (10) anliegen, wobei pro Umdrehung mindestens zwei Gasstrahlen (10) der Gasauslassdüsen (6) anliegen, und wobei die Gasstrahlen (10) aus den Gasauslassdüsen (6) auf einer Begrenzung der sich nach unten verengenden trichterförmigen Verjüngung (4) austreten, wobei die Gasauslassdüsen (6) nicht in die Verjüngung hinein ragen.

12. Verfahren nach Anspruch 11, wobei die ausgegebenen Gasstrahlen (10) in einem Abstand von 0 bis 10 cm vom Austrittspunkt aus einer sie erzeugenden Düse (6) an der jeweiligen Raumspirale (1) tangential anliegen.

13. Verfahren nach einem der vorstehenden Ansprüche 11 bis 12, wobei die Raumspiralen (1) identisch sind und insbesondere deckungsgleich angeordnet sind und/oder die Raumspiralen (1) eine gemeinsame Rotationsachse (2) aufweisen

14. Verfahren nach einem der vorstehenden Ansprüche 11 bis 13, wobei das Schüttgut am Ende der Verjüngung in ein Rohr (8) mit konstantem Durchmesser und/oder durch eine Absperrvorrichtung (9) geführt wird.

## Claims

1. A discharge device for gravity-driven discharge of bulk material, having a downwardly narrowing funnel-shaped taper (4), gas discharge nozzles (6) being arranged in the region of the funnel-shaped taper (4), and the gas discharge nozzles (6) being so arranged and designed that the gas jets (10) emitted by them bear tangentially with respect to centre lines of the gas jets (10) against a respective space spiral (1) tapering downwards and arranged in an imaginary manner in the funnel-shaped taper (4), **characterised in that** the imaginary space spirals (1) have at least two revolutions against which the gas jets (10) of the gas discharge nozzles (6) bear tangentially in relation to centre lines of the gas jets (10), wherein at least two gas jets (10) of the gas discharge nozzles (6) are in contact per revolution, and wherein the gas discharge nozzles (6) are arranged on a boundary of the downwardly narrowing funnel-shaped taper (4) and do not project into the taper.

2. The discharge device according to claim 1, wherein the emitted gas jets (10) lie tangentially against the respective space spiral (1) at a distance of 0 to 10 cm from the exit point from the respective gas discharge nozzle (6).

3. The discharge device according to one of the preceding claims, wherein the space spirals (1) have a common axis of rotation (2) and in particular are arranged rotated relative to one another about the common axis of rotation (2).

4. The discharge device according to one of the preceding claims, wherein the space spirals (1) are arranged identically and in particular congruently.

5. The discharge device according to any of the preceding claims, wherein a tube (8) of constant diameter and/or a shut-off device (9) is arranged at the end of the taper.

6. The discharge device according to any one of the preceding claims, wherein the space spirals (1) have a curve of taper identical to or obtainable from the curve of taper of the funnel-shaped taper (4) by reduction to scale,

7. The discharge device according to one of the preceding claims, wherein the gas discharge nozzles (6) are arranged in such a way that gas jets (10) emitted from at least one, in particular at least three, of the space spirals (1) are tangentially in contact with each of at least three of the gas discharge nozzles (6).

8. The discharge device according to any one of the preceding claims, wherein the free diameter of the taper is 200 to 400 mm.

9. The discharge device according to any one of the preceding claims, wherein the taper is a taper of 10 to 50% and/or has a height of 30% to 200% of the taper.

10. A mixer or tank (5) for bulk material having on its underside at least one, in particular at least two, discharge devices according to one of the preceding claims.

11. A method for gravity-driven discharge of bulk material, in which the bulk material is guided through a downwardly narrowing funnel-shaped taper (4), and the bulk material is fluidised in the region of the funnel-shaped taper (4) by gas jets (10) emerging from gas discharge nozzles (6), the gas jets (10) being arranged and formed in such a way that they bear tangentially, in relation to centre lines of the gas jets (10), against a respective space spiral (1) which tapers downwards and is arranged in an imaginary manner in the funnel-shaped taper (4), **characterised in that** the imaginary space spirals have at least two revolutions against which the gas jets (10) of the gas discharge nozzles bear tangentially in relation to centre lines of the gas jets (10), at least two gas jets (10) of the gas discharge nozzles (6) bearing against each revolution, and wherein the gas jets (10) emerge from the gas discharge nozzles (6) on a boundary of the downwardly narrowing funnel-shaped taper (4), wherein the gas discharge nozzles (6) do not project into the taper.

12. The method according to claim 11, wherein the emitted gas jets (10) lie tangentially against the respective space spiral (1) at a distance of 0 to 10 cm from the exit point from a nozzle (6) generating them,

13. The method according to any one of the preceding claims 11 to 12, wherein the space spirals (1) are identical and, in particular, are arranged congruently and/or the space spirals (1) have a common axis of rotation (2)

14. The method according to any one of the preceding claims 11 to 13, wherein the bulk material at the end of the taper is guided into a pipe (8) of constant diameter and/or through a shut-off device (9).

## Revendications

1. Dispositif de déchargement pour le déchargement par gravité de matières en vrac, avec un cône (4) en forme d'entonnoir se rétrécissant vers le bas, des buses de déchargement de gaz (6) étant disposées dans la zone du cône (4) en forme d'entonnoir, et les buses de déchargement de gaz (6) étant disposées et conçues de telle sorte que les jets de gaz (10) qu'elles émettent s'appuient tangentiellement par rapport aux lignes médianes des jets de gaz (10) sur une spirale spatiale (1) respective se rétrécissant vers le bas et disposée de manière imaginaire dans le cône (4) en forme d'entonnoir, **caractérisé en ce que** les spirales spatiales imaginaires (1) présentent au moins deux révolutions contre lesquelles les jets de gaz (10) des buses de déchargement de gaz (6) s'appuient tangentiellement par rapport aux lignes médianes des jets de gaz (10), au moins deux jets de gaz (10) des buses de déchargement de gaz (6) étant en contact par révolution, et les buses de déchargement de gaz (6) étant disposées sur une limite du cône en forme d'entonnoir (4) se rétrécissant vers le bas et ne faisant pas saillie dans le cône.

2. Dispositif de déchargement selon la revendication 1, dans lequel les jets de gaz émis (10) se trouvent tangentiellement contre la spirale spatiale respective (1) à une distance de 0 à 10 cm du point de sortie de la buse de déchargement de gaz respective (6).

3. Dispositif de déchargement selon l'une des revendications précédentes, dans lequel les spirales spatiales (1) présentent un axe de rotation commun (2) et sont notamment disposées en rotation les unes par rapport aux autres autour de l'axe de rotation commun (2).

4. Dispositif de déchargement selon l'une des revendications précédentes, dans lequel les spirales spatiales (1) sont disposées de manière identique et notamment congruente.

5. Dispositif de déchargement selon l'une quelconque des revendications précédentes, dans lequel un tube (8) de diamètre constant et/ou un dispositif d'obturation (9) est disposé à l'extrémité du cône.

6. Dispositif de déchargement selon l'une quelconque des revendications précédentes, dans lequel les spirales spatiales (1) présentent une courbe de conicité identique ou pouvant être obtenue à partir de la courbe de conicité du cône en entonnoir (4) par réduction à l'échelle,

7. Dispositif de déchargement selon l'une des revendications précédentes, dans lequel les buses d'éjection de gaz (6) sont disposées de telle sorte que les jets de gaz (10) émis par au moins une, en particulier au moins trois, des spirales spatiales (1) sont tangentiellement en contact avec chacune d'au moins trois des buses d'éjection de gaz (6).

8. Dispositif de déchargement selon l'une quelconque des revendications précédentes, dans lequel le diamètre libre du cône est compris entre 200 et 400 mm.

9. Dispositif de déchargement selon l'une quelconque des revendications précédentes, dans lequel le cône est un cône de 10 à 50% et/ou présente une hauteur de 30% à 200% du cône.

10. Mélangeur ou réservoir (5) pour matières en vrac comportant sur sa face inférieure au moins un, en particulier au moins deux, dispositifs de vidange selon l'une des revendications précédentes.

11. Procédé de déchargement par gravité d'un matériau en vrac, dans lequel le matériau en vrac est guidé à travers un cône en forme d'entonnoir (4) se rétrécissant vers le bas, et le matériau en vrac est fluidifié dans la région du cône en forme d'entonnoir (4) par des jets de gaz (10) sortant de buses de déchargement de gaz (6), les jets de gaz (10) étant disposés et formés de telle sorte qu'ils s'appuient tangentiellement, par rapport aux lignes médianes des jets de gaz (10), sur une spirale spatiale respective (1) qui se rétrécit vers le bas et qui est disposée de manière imaginaire dans le cône en forme d'entonnoir (4), **caractérisé en ce que** les spirales spatiales imaginaires présentent au moins deux révolutions contre lesquelles les jets de gaz (10) des buses de déchargement de gaz s'appliquent tangentiellement par rapport aux lignes médianes des jets de gaz (10), au moins deux jets de gaz (10) des buses de déchargement de gaz (6) s'appliquant contre chaque révolution, et dans lequel les jets de gaz (10) sortent des buses de déchargement de gaz (6) sur une limite du cône en forme d'entonnoir (4) se rétrécissant vers le bas, dans lequel les buses de déchargement de gaz (6) ne font pas saillie dans le cône.

12. Procédé selon la revendication 11, dans lequel les jets de gaz émis (10) se trouvent tangentiellement contre la spirale spatiale respective (1) à une distance de 0 à 10 cm du point de sortie d'une buse (6) les générant,

13. Procédé selon l'une quelconque des revendications précédentes 11 ou 12, dans lequel les spirales spatiales (1) sont identiques et, en particulier, sont disposées de manière congruente et/ou les spirales spatiales (1) ont un axe de rotation commun (2).

14. Procédé selon l'une quelconque des revendications précédentes 11 à 13, dans lequel le matériau en vrac à l'extrémité du cône est guidé dans un tuyau (8) de diamètre constant et/ou à travers un dispositif d'obturation (9).
